# FASCICULE DE BREVET EUROPEEN

(11) **EP 0 399 919 B1**
(45) Date de publication et mention de la délivrance du brevet: **22.09.1993**
(21) Numéro de dépôt: 90420198.5
(22) Date de dépôt: 20.04.1990
(51) Int. Cl.: B61B 7/04, B61B 12/10

(54) **Téléphérique débrayable**
Abkuppelbare Drahtseilbahn
Disconnectable cableway

(30) Priorité: 26.05.1989 FR 8907361
(43) Date de publication de la demande: 28.11.1990
(73) Titulaire: Creissels, Denis, F-38700 Corenc (FR)
(72) Inventeur: Creissels, Denis, F-38700 Corenc (FR)
(74) Mandataire: Kern, Paul

(56) Documents cités:
- EP-A- 0 285 516
- DE-C- 304 749
- GB-A- 910 354
- GB-A- 920 114

## Description

L'invention est relative à une installation de transport à câbles aériens selon le préambule de la revendication 1.

Les téléphériques débrayables à deux ou plusieurs câbles porteurs-tracteurs à défilement continu ont dans chaque station de nombreuses poulies de guidage et de renvoi des câbles, relativement encombrantes. Les poulies de renvoi sont généralement disposées dans le prolongement et à la hauteur des voies, dans la partie supérieure de la station, à l'emplacement où s'étendent également les voies de transfert et de stockage sur lesquelles circulent les véhicules désaccouplés des câbles. Il peut être avantageux de renvoyer les câbles vers d'autres emplacements pour éviter toute interférence entre les câbles et les véhicules ou les passagers dans la station et faciliter le logement et/ou l'entraînement des poulies de renvoi.

La présente invention a pour but de permettre la réalisation d'une station de structure simplifiée, dans laquelle les poulies de renvoi sont disposées sous le plancher portant les quais d'embarquement et de débarquement des passagers. et ce but est atteint par les caractéristiques de la revendication 1.

Le document GB-A-910354 décrit un téléphérique à plusieurs câbles porteurs-tracteurs qui passent dans les stations sur des poulies de renvoi, disposées sous les quais. La benne est suspendue aux câbles par une suspente s'étendant à côté des câbles et portant des mors coincés en appui sur les câbles par le poids de la benne. A l'entrée de la station les câbles sont déviés vers le bas tandis que la benne roule sur une voie sensiblement horizontale en soulevant les mors des câbles pour désaccoupler la benne. La trajectoire de la benne diverge ensuite latéralement de celle des câbles cela étant possible grâce au décalage latéral de la suspente d'un côté des câbles.

Les poulies de renvoi peuvent être des poulies motrices et/ou de tension et les mécanismes d'entraînement ou tendeurs sont également reportés dans la partie inférieure de la station, nettement séparée de la zone de circulation des passagers. Les poulies ou moyens de déviation sont disposés à l'entrée et à la sortie de la station pour dévier le câble vers le bas dès le désaccouplement des véhicules ou juste avant leur réaccouplement à la sortie de la station. Dans cette zone les portes des véhicules sont fermées et les voyageurs embarqués ne risquent pas de venir au contact des câbles ou des poulies de déviation, qui s'étendent de part et d'autre du véhicule. La longueur de la station n'est que faiblement ou pas augmentée et la place libérée par les câbles est disponible pour les voies de stockage et de transfert des véhicules.

La déviation vers le bas des câbles implique un écartement des câbles correspondant au gabarit de passage des véhicules et si cet écartement est inférieur en ligne il suffit de dévier latéralement les câbles après la zone de désaccouplement et avant la zone de réaccouplement pour atteindre un écartement suffisant. Dans une installation à deux câbles porteurs-tracteurs, formant deux boucles sans fin, auxquels sont suspendus en ligne les véhicules, chaque câble passe à l'entrée et à la sortie de la station sur une poulie de déviation à axe transversal à la direction de défilement des câbles. Les câbles, qui sétendent avant les poulies de déviation dans un plan sensiblement horizontal, passent dans un plan vertical ou incliné ou plus exactement dans deux plans légèrement décalés, pour autoriser le croisement des câbles et les poulies de renvoi sont disposées dans ces plans verticaux ou inclinés.

Le système de guidage et de renvoi des câbles, selon l'invention, présente une symétrie par rapport au plan vertical qui contient l'axe longitudinal de la station.

Dans le cas où l'écartement des câbles avant leur déviation est plus grand que la largeur du véhicule, les deux poulies ou moyens de déviation peuvent être dans des plans verticaux espacés et être suivies de galets de guidage qui orientent les câbles vers les poulies de renvoi. L'une et de préférence celle des poulies de déviation disposée du côté intérieur des voies, ou les deux poulies de déviation peuvent être légèrement inclinées pour s'étendre chacune dans une face d'un dièdre à arête orientée dans la direction longitudinale des câbles et au-dessus de ceux-ci. Cette inclinaison oriente automatiquement le câble transversalement en direction de la poulie de renvoi et évite ou limite le nombre des galets de guidage additionnels. La disposition à la sortie de la station est bien entendu symétrique de celle à l'entrée.

Lorsque l'écartement des câbles avant leur déviation est de l'ordre de la largeur du véhicule ou légèrement inférieur à celle-ci, une disposition inclinée des poulies de déviation faisant diverger les câbles permet d'accroître l'écartement des poulies à la hauteur du véhicule pour dégager le gabarit de passage des véhicules. La poulie de déviation du câble s'étendant à l'extérieur de la voie est de préférence inclinée au minimum, afin de ne pas trop décaler la poulie de renvoi vers l'extérieur du côté éloigné de l'autre voie. La poulie de déviation intérieure est par contre inclinée suffisamment pour guider le câble sur la poulie de renvoi.

Toute la machinerie et/ou le système tendeur des câbles est localisé dans le bas de la station, ce qui limite les frais d'installation. Le diamètre des poulies de renvoi peut être inférieur à l'écartement entre le brin montant et le brin descendant du câble correspondant et la différence est alors compensée soit par l'inclinaison des poulies de déviation, soit par des galets de guidage supplémentaires.

Selon un développement de l'invention, l'écartement entre la voie montante et la voie descendante permet le logement d'une voie de garage centrale s'étendant sur toute la longueur de la station en passant entre les deux poulies de déviation internes.

L'invention est applicable à une installation à deux câbles porteurs-tracteurs se déplaçant en synchronisme et dont l'écartement correspond sensiblement à la largeur des véhicules, mais cet écartement peut bien entendu être supérieur ou nettement inférieur et dans ce dernier cas il suffit d'accroître leur écartement après le désaccouplement des véhicules et avant leur déviation vers le bas ou à la sortie de la station de diminuer cet écartement entre les poulies de déviation et la zone d'accouplement. L'invention est également applicable à des installations ayant des câbles porteurs-tracteurs décalés en hauteur l'un par rapport à l'autre ou ayant plus de deux câbles porteurs-tracteurs.

Selon un développement de l'invention, les moyens de déviation des câbles sont des trains de galets qui dévient les câbles vers le bas suivant une trajectoire inclinée amenant les câbles en-dessous des quais où sont disposées les poulies de renvoi qui s'étendent dans le plan incliné défini par la trajectoire inclinée des câbles. La longueur de la station n'est que faiblement augmentée car le tronçon incliné des câbles peut coïncider avec le tronçon d'accélération ou de décélération des véhicules.

D'autres avantages et caractéristiques ressortiront plus clairement de la description qui va suivre de plusieurs modes de mise en oeuvre de l'invention, donnés à titre d'exemples non limitatifs et représentés aux dessins annexés, dans lesquels:
- la figure 1 est une vue schématique en perspective d'une installation selon l'invention;
- la figure 2 est une vue en plan du système de câbles porteurs-tracteurs dans une station de l'installation selon la fig. 1;
- les figures 3 et 4 sont respectivement des vues en élévation et de côté du système selon la fig. 2;
- la figure 5 est une vue analogue à celle de la fig. 4, illustrant une variante de réalisation;
- les figures 6 et 7 sont des vues analogues à celles des fig. 2 et 3 illustrant une autre variante de réalisation.

Sur les figures, deux câbles porteurs-tracteurs 10, 12 d'une installation de transport à câbles aériens, s'étendent entre deux stations dont seule une 14 est représentée. Chaque câble 10, 12 forme une boucle sans fin s'étendant le long d'une voie montante 16 et d'une voie descendante 18 et passant dans les stations sur une poulie de renvoi 20, 22, qui peut être une poulie motrice d'entraînement du câble 10, 12 et/ou une poulie de tension. Les deux câbles 10, 12 sont entraînés en continu en synchronisme et dans l'exemple illustré par les figures, ils sont parallèles à un même niveau horizontal. Des véhicules 24 sont accouplés aux deux câbles 10, 12 par un chariot 26 à pinces débrayables, plusieurs véhicules 24 pouvant se succéder ou être échelonnés le long des câbles 10, 12. A l'entrée d'une station 14 les véhicules 24 sont désaccouplés des deux câbles 10, 12 par ouverture des pinces d'accouplement, sont décélérés et pris en charge par des rails de transfert 28 passant devant des quais d'embarquement et de débarquement et conduisant les véhicules 24 vers la voie opposée. A la sortie les véhicules sont réaccélérés avant d'être réaccouplés aux deux câbles 10, 12. Une telle installation, bien connue des spécialistes, est par exemple décrite dans le brevet européen No. 93.680 auquel on se reportera pour de plus amples détails, notamment sur les avantages des deux câbles porteurs-tracteurs.

Sur les figures 2 à 4, un véhicule 24 vient d'entrer en station et son chariot 26 roule déjà sur le rail de transfert 28 pendant qu'une rampe (non représentée) de commande des pinces d'accouplement provoque leur ouverture et le désaccouplement du véhicule 24 des câbles 10, 12. Le véhicule 24 est décéléré par tout moyen approprié, par exemple par des roues à pneumatique de freinage et entraîné sur la voie de transfert, notamment par une chaîne d'entraînement, d'une manière bien connue, vers le quai de débarquement où les portes du véhicule s'ouvrent. A la sortie de la zone de désaccouplement du véhicule 24, les câbles 10, 12 passent chacun sur une poulie de déviation 30, 32, qui oriente vers le bas le câble en direction du plancher 34 de la station, qu'il traverse pour passer sur la poulie de renvoi correspondante 20, 22 avant de rejoindre la voie opposée où il passe à nouveau sur une poulie de déviation 36, 38, disposée avant la zone de réaccouplement du véhicule 24. Les poulies de renvoi 20, 22, sous le plancher 34, sont à axes horizontaux orientés dans la direction longitudinale de la station et les deux poulies de renvoi 20, 22 sont décalées latéralement l'une par rapport à l'autre et faiblement dans la direction longitudinale pour permettre le croisement des câbles 10, 12. Les axes des poulies de renvoi 20, 22 peuvent être alignés, mais les avantages du décalage latéral apparaîtront par la suite. Les poulies de renvoi 20, 22 peuvent être des poulies motrices et elles sont alors entraînées par des moteurs (non représentés). Elles peuvent être des poulies de tension et à cet effet être mobiles.

La largeur du véhicule 24 représenté aux figures 2 à 4 est inférieure à l'écartement "d" des câbles 10, 12 dans la zone de déviation, qui se trouve après la zone de désaccouplement à l'entrée de la station, vu dans le sens de déplacement du véhicule et avant la zone de réaccouplement à la sortie de la station. Cet écartement "d" peut être le même en ligne, mais il peut également être imposé par des galets de guidage provoquant une déviation latérale des câbles 10, 12 après le désaccouplement du véhicule 24. La poulie de déviation 30, 38, disposée à l'extérieur de la voie descendante ou montante, est verticale avec un axe orienté transversalement à la voie pour dévier le câble de 90° et la position relative de cette poulie de déviation 30, 38 et de la poulie de renvoi 20, 22 associée est telle que le câble 10, 12 s'étend linéairement et verticalement entre les deux poulies. La poulie de déviation 32, 36, disposée à l'intérieur des voies, est inclinée latéralement pour dévier le câble 10, 12 latéralement et l'orienter vers la poulie de renvoi associée 20, 22. L'écartement entre les poulies de déviation 30, 32; 36, 38 au droit du passage du véhicule est supérieur à l'écartement "d" des câbles 10, 12 et il permet le passage du véhicule entre les deux poulies de déviation vers la partie arrière de la station (non représentée) où sont les quais d'embarquement et de débarquement et les zones de circulation des passagers. Les portes du véhicule 24 sont fermées lorsque celui-ci n'est pas dans cette partie arrière et une barrière sépare bien entendu cette partie arrière de la partie avant où défilent les câbles 10, 12 et sont disposées les poulies de déviation 30, 32; 36, 38. La position verticale des poulies de déviation extérieures 30, 38 évite toute augmentation de la largeur de la station et permet une disposition côte-à-côte des poulies de renvoi 20, 22 et de leur machinerie.

En inclinant les poulies de déviation intérieures 32, 36 le diamètre des poulies de renvoi 20, 22 peut être inférieur à l'écartement des deux voies 16, 18 sans nécessiter de galets de guidage additionnels. Il est clair que les poulies de déviation intérieures 32, 36 peuvent également être verticales, le câble 10, 12 étant alors guidé vers les poulies de renvoi 20, 22 par des galets de guidage (non représentés). De même, lors d'un décalage latéral des poulies de renvoi 20, 22 par rapport aux poulies de déviation extérieures 30, 38 ce décalage peut être compensé par des galets de guidage. Le système de câbles est entièrement symétrique par rapport à l'axe longitudinal 40 de la station, et le câble extérieur de la voie montante devient le câble intérieur de la voie descendante et inversement.

La déviation des câbles 10, 12 vers le bas sous le plancher 34 de la station libère la partie supérieure de la station et dans certaines installations, à écartement suffisant des voies montante 16 et descendante 18, il est possible de loger une voie de stockage centrale 42, représentée en trait discontinu sur la figure 4, qui s'étend sur toute la longueur de la station, en passant notamment entre les deux poulies de déviation intérieures 32, 36.

La figure 5, analogue à la figure 4, illustre une variante de réalisation, dans laquelle les mêmes numéros de repère sont utilisés pour désigner des éléments équivalents. L'écartement "d" entre les deux câbles 10, 12 au niveau des poulies de déviation 30, 32; 36, 38 est sensiblement égal ou légèrement inférieur à la largeur du véhicule 24. Le gabarit de passage du véhicule 24 est augmenté en inclinant latéralement la poulie de déviation extérieure 30, 38, les deux poulies de déviation 30, 32; 36, 38 étant alors contenues dans les faces d'un dièdre à arête disposée dans la direction longitudinale des câbles 10, 12 et au-dessus de ceux-ci. Les poulies de renvoi 20, 22 sont décalées vers l'extérieur d'une valeur correspondante, mais il est possible de prévoir des galets de guidage, évitant ce décalage latéral. L'inclinaison des poulies de déviation extérieures 30, 38 est de préférence le plus faible possible.

La variante de réalisation illustrée par les figures 6 et 7, sur lesquelles les mêmes numéros de repère sont utilisés, comporte des trains de galets de déviation 30, 32 qui orientent les câbles sur une trajectoire inclinée sous le plancher 34 de la station où sont disposées les poulies de renvoi 20, 22 à axes inclinés pour s'étendre dans le plan des câbles 10, 12. Lorsque le diamètre des poulies de renvoi est inférieure a l'écartement "d" des câbles en ligne des galets de guidage 44 provoquent une déviation latérale des câbles.

L'invention a été décrite dans son application préférentielle à deux câbles porteurs-tracteurs et à véhicules suspendus à ces câbles en ligne. Elle est applicable à des installations du type décrit dans le brevet français No. 2.572.698 ayant un nombre supérieur de câbles, par exemple quatre, encadrant le véhicule ou tout autre nombre.

## Revendications

1. Installation de transport à câbles aériens (10, 12) comprenant deux stations d'extrémité (14) dans lesquelles chaque câble passe sur une poulie de renvoi (20, 22) pour s'étendre en boucle fermée le long d'une voie montante (16) et d'une voie descendante (18) et des véhicules (24) susceptibles d'être accouplés à au moins deux câbles porteurs-tracteurs (10, 12) parallèles se déplaçant en synchronisme, et d'être désaccouplés desdits câbles dans les stations pour circuler sur des voies de transfert (28) reliant lesdites voies montante et descendante, chaque véhicule (24) ayant une largeur inférieure, égale ou légèrement supérieure à l'écartement ("d") desdits deux câbles (10, 12) dans la zone d'entrée et/ou de sortie de la station après le désaccouplement et/ou avant le réaccouplement du véhicule (24)lesdites poulies de renvoi (20,22) étant disposées en-dessous de la trajectoire de circulation des véhicules (24) dans la station (14), caractérisée en ce que des moyens de déviation (30,32;36,38) des câbles (10,12) disposés de part et d'autre de la trajectoire du véhicule dans la sone d'entrée et dans la sone de sortie de la station entre la sone de désaccouplement ou d'accouplement du véhicule et les poulies de renvoi (20,22), dévient les câbles vers le bas en direction des poulies de renvoi.

2. Installation selon la revendication 1, caractérisée en ce que lesdits moyens de déviation (30, 32; 36, 38) sont disposés dans ladite zone d'entrée de la station entre la zone de désaccouplement du véhicule (24) et la zone d'ouverture des portes du véhicule et/ou dans ladite zone de sortie de la station entre la zone de fermeture des portes et la zone d'accouplement du véhicule.

3. Installation selon la revendication 1, ou 2, caractérisée en ce que l'axe de la poulie de renvoi (20, 22) est sensiblement horizontal et s'étend dans la direction longitudinale des voies montante (16) et descendante (18).

4. Installation selon la revendication 1, 2, ou 3, caractérisée en ce que la station présente un axe longitudinal (40) de symétrie entre la voie montante (16) et la voie descendante (18) et que lesdits moyens de déviation (30, 32; 36, 38) sont symétriques par rapport au plan vertical contenant ledit axe longitudinal avec un léger décalage longitudinal pour le croisement des câbles.

5. Installation selon l'une quelconque des revendications précédentes, ayant deux câbles porteurs-tracteurs (10, 12) auxquels sont suspendus en ligne les véhicules (24) et dont l'écartement ("d") dans les zones d'entrée et de sortie de la station est supérieur à la largeur du véhicule, caractérisée en ce que lesdits deux câbles (10, 12) passent sur des poulies de déviation (30, 32; 36, 38) situées dans deux plans verticaux parallèles et que des galets de guidage coopèrent avec les câbles déviés pour compenser la différence entre le diamètre des poulies de renvoi et l'écartement entre les voies montante et descendante.

6. Installation selon l'une quelconque des revendications 1 à 4, ayant deux câbles porteurs-tracteurs (10, 12) auxquels sont suspendus en ligne les véhicules et dont l'écartement ("d") dans les zones d'entrée et de sortie de la station est supérieur à la largeur du véhicule, caractérisée en ce que lesdits deux câbles passent chacun sur une poulie de déviation (30, 32; 36, 38), et que au moins la poulie de déviation (32; 36) disposée du côté intérieur de la voie montante ou descendante a un axe incliné pour dévier le câble vers le bas et vers le côté en direction de la poulie de renvoi d'un diamètre inférieur à l'écartement entre les voies montante et descendante.

7. Installation selon l'une quelconque des revendications 1 à 4, ayant deux câbles porteurs-tracteurs (10, 12) auxquels sont suspendus en ligne les véhicules et dont l'écartement ("d") est de l'ordre de la largeur du véhicule ou légèrement inférieure caractérisée en ce que lesdits deux câbles passent sur des poulies de déviation (30,32; 36,38) inclinées formant un dièdre à arête parallèle et au-dessus desdits câbles pour élargir la voie de passage du véhicule.

8. Installation selon la revendication 7, caractérisée en ce que la poulie de déviation (30, 38) à l'extérieur de la voie est faiblement inclinée de façon à juste libérer le passage du véhicule (24) et que l'inclinaison de la poulie de déviation (32, 36) à l'intérieur de la voie est suffisante pour guider le câble sur la poulie de renvoi (20, 22).

9. Installation selon l'une quelconque des revendications précédentes, caractérisée en ce qu'elle comporte des trains de galets (30, 32; 36, 38) de déviation des câbles (10, 12) vers le bas suivant une trajectoire inclinée et que les poulies de renvoi (20, 22) disposées sous les quais s'étendent dons le plan incliné défini par ladite trajectoire inclinée des câbles.

## Patentansprüche

1. Seilbahnanlage mit zwei Endstationen (14), in denen jedes Seil auf einer Umlenkrolle (20,22) läuft um in einer endlosen Schlinge längs der Bergbahn (16) und der Talbahn (18) zu laufen und mit Wagen (24) die an wenigstens zwei parallelen, synchron umlaufenden Trage- und Zugseilen (10,12) kuppelbar sind und in den Stationen von den genannten Seilen zum Laufen auf einer die Talbahn und die Bergbahn verbindenden Überführungschiene (28) entkuppelbar sind, wobei die Breite jedes Wagens (24) kleiner, gleich oder leicht grösser ist als der Abstand ("d") der beiden gennanten Seile (10,12) in der Stationseingangszone und/oder Ausgangzone nach dem Entkuppeln und/oder vor dem Kuppeln des Wagens (24), und wobei die Umlenkrollen (20,22) unter der Wagenumlaufstrecke in der Station (14) stehen, dadurch gekennzeichnet, dass beiderseites der Wagenlaufstrecke in der Stationseingangzone und in der Stationausgangszone, und zwischen der Entkuppel- oder Kuppelzone und den Umlenkrollen (20,22) stehende Seilablenkmittel (30,32;36;38), die Seile (10,12) nach unten in Richtung der Umlenkrollen ablenken.

2. Anlage nach Anspruch 1, dadurch gekennzeichnet, dass die gennanten Ablenkmittel (30,32:36,38) in der genannten Stationseingangszone zwischen der Wagenentkuppelzone und der Wagentürenöffnungszone stehen und/oder in der genannten Stationsausgangszone zwischen der Türenschliesszone und der Wagenkuppelzone.

3. Anlage nach Anspruch 1 oder 2, dadurch gekennzeichnet, dass die Umlenkrollenachse ungefähr waagerecht und in der Längsrichtung der Berg- (16) und Talbahnen (18) steht.

4. Anlage nach Anspruch 1, 2 oder 3, dadurch gekennzeichnet, dass die Station eine Symmetrielängsachse (40) zwischen der Bergbahn (16) und der Talbahn (18) aufweist und dass die genannten Ablenkmittel (30,32;36,38) symmetrisch zu der senkrechten die genannte Längsachse enthaltenden Fläche liegen mit einer leichten Längsverschiebung für das Kreuzen des Seile.

5. Anlage nach irgendeinem der vorigen Ansprüche, mit zwei Trage- und Zugseilen (10,12), an welchen die Wagen (24) auf der Linie angehängt sind und deren Abstand ("d") in den Stationseingangs- und Ausgangszonen grösser als die Wagenbreite ist, dadurch gekennzeichnet, dass die beiden gennanten Seile (10,12) auf in zwei parallelen senkrechten Flächen liegenden Ablenkrollen (30,32;36,38) laufen, und dass Führungsrollen mit den abgelenkten Seilen zusammenwirken, um den Unterschied zwischen dem Umlenkrolldurchmesser und dem Abstand zwischen Talbahn und Bergbahn auszugleichen.

6. Anlage nach irgendeinem der vorigen Ansprüche 1 bis 4, mit zwei Trage- und Zugseilen (10,12) an welchen die Wagen (24) auf der Linie angehängt sind und deren Abstand ("d") in den Stationseingangs- und Ausgangszonen grösser als die Wagenbreite ist, dadurch gekennzeichnet, dass die beiden genannten Seile (10,12) je auf einer Ablenkrolle (30,32;36,38) laufen, und dass wenigstens die auf der Innenseite der Berg- oder Talbahn stehende Ablenkrolle (32;36) eine geneigte Achse hat, um das Seil nach unten und seitlich in der Richtung der Umlenkrolle, deren Durchmesser kleiner ist als der Abstand zwischen der Tal- und Bergbahn, abzulenken.

7. Anlage nach irgendeinem der vorigen Ansprüche 1 bis 4, mit zwei Trage- und Zugseilen (10,12) an welchen die Wagen (24) auf der Linie angehängt sind und deren Abstand ("d") leicht kleiner oder ungefähr der Wagenbreite entspricht, dadurch gekennzeichnet, dass die beiden genannten Seile auf geneigten, einen Dieder bildenden Ablenkrollen (30,32;36,38) laufen, mit einer über und parallel zu den genannten Seilen stehenden Kante, um den Wagendurchgangsweg zu verbreitern.

8. Anlage nach Anspruch 7, dadurch gekennzeichnet, dass die Ablenkrolle (30,38) auf der Linienaussenseite leicht geneigt ist, um gerade den Wagendurchgang zu befreien, und dass die Neigung der Ablenkrolle (32,36) auf der Linieninnenseite zur Seilführung auf der Umlenkrolle (20,22) genügt.

9. Anlage nach irgendeinem der vorigen Ansprüche, dadurch gekennzeichnet, dass sie Rollenbatterien (30,32;36,38) zum Ablenken der Seilen (10,12) nach unten und in geneigter Richtung aufweist, und dass die Umlenkrolle (20,22) unter den Bahnsteigen liegen, in der durch die genannte geneigte Seilbahn bestimmten geneigten Fläche.

## Claims

1. An aerial ropeway transport installation comprising two terminals (14) in which each rope runs on a bull-wheel (20,22) to extend in a closed loop along an ascending track (16) and a descending track (18) and cars capable of being coupled to at least two parallel carrier-hauling ropes (10,12) moving in synchronism, and of being uncoupled from said ropes in the terminals to run on transfer tracks (28) connecting said ascending and descending tracks, each car (24) having a width smaller than, equal or slightly greater than the distance ("d") between said two ropes (10,12) in the entry and/or exit zone of the terminal after uncoupling and/or before recoupling of the car (24), said bull-wheels (20,22) being located below the trajectory on which the cars (24) run in the terminal (14), characterized in that rope (10,12) diversion means (30,32;36,38) arranged on both sides of the trajectory of the car in the entry zone and the exit zone between the car uncoupling or coupling zone and the bull-wheels (20,22) divert the ropes downwards in the direction of the bull-wheels.

2. Installation according to claim 1, characterized in that said diversion means (30,32;36,38) are located in said entry zone of the terminal between the car (24) uncoupling zone and the door opening zone of the car and/or in said exit zone of the terminal between the door closing zone and the car coupling zone.

3. Installation according to claim 1 or 2, characterized in that said the bull-wheel (20,22) axis is substantially horizontal and extends in the longitudinal direction of the ascending (16) and descending (18) tracks.

4. Installation according to claim 1, 2 or 3 characterized in that the terminal presents a longitudinal symmetry axis (40) between the ascending track (16) and the descending track (18) and that said diversion means (30,32;36,38) are symmetrical with respect to the vertical plane containing said longitudinal axis with a slight longitudinal offset for the ropes to cross.

5. Installation according to any one of the preceding claims, having two carrier-hauling ropes (10,12) on which the cars (24) are suspended on the line and the distance ("d") of which in the entry and exit zones of the terminal is greater than the width of the car, characterized in that said two ropes (10,12) run on diversion wheels (30,32;36,38) located in two vertical parallel planes and that guide sheaves cooperate with the diverted ropes to compensate the difference between the bull-wheel diameter and the distance between the ascending and descending tracks.

6. Installation according to any one of the claims 1 to 4, having two carrier-hauling ropes (10,12) on which the cars are suspended on the line and the distance ("d") of which in the entry and exit zones of the terminal is greater than the width of the car, characterized in that said two ropes, each runs on a diversion wheel (30,32;36,38), and that at least the diversion wheel(32,36) located on the inside of the ascending or descending track has an inclined axis to divert the rope downwards and sideways in the direction of the bull-wheel of a diameter smaller than the distance between the ascending and descending tracks.

7. Installation according to any one of the claims 1 to 4, having two carrier-hauling ropes (10,12) on which the cars are suspended on the line and the distance ("d") of which is roughtly equal to or slightly smaller than the width of the car, characterized in that said two ropes run on inclined diversion wheels (30,32;36,38) forming a dihedron whose edge is parallel and above said ropes to increase the clearance passage of the car.

8. Installation according to claim 7, characterized in that the diversion wheel (30,38) on the outside of the track is slightly inclined in order to just free the passage of the car (24) and that the incline of the diversion wheel on the inside of the track is sufficient to guide the rope towards the bull-wheel (20,22).

9. Installation according to any one of the preceding claims, characterized in that it comprises sheave batteries (30,32;36,38) to divert the ropes downwards according to an inclined trajectory and that the bull-wheels (20,22) located underneath the platforms extend in the inclined plane defined by said inclined trajectory of the ropes.
